# EUROPÄISCHE PATENTSCHRIFT

(11) **EP 0 767 965 B1**
(45) Veröffentlichungstag und Bekanntmachung des Hinweises auf die Patenterteilung: **29.09.1999**
(21) Anmeldenummer: 95923111.9
(22) Anmeldetag: 28.06.1995
(51) Int. Cl.: H01B 13/02

(54) **VORRICHTUNG ZUM HERSTELLEN EINER KABELVERSEILUNG MIT WECHSELNDER SCHLAGRICHTUNG**
CABLE STRANDING DEVICE WITH ALTERNATE DIRECTIONS OF LAY
DISPOSITIF DE TORONNAGE DE CABLES EN SENS ALTERNE

(30) Priorität: 28.06.1994 AT 127294
(43) Veröffentlichungstag der Anmeldung: 16.04.1997
(73) Patentinhaber: Bergsmann, Ludwig, 78464 Konstanz (DE)
(72) Erfinder: SEIBERT, Gerhard, A-2500 Baden (AT)
(74) Vertreter: Gibler, Ferdinand, Dipl.Ing. Dr. techn.
(86) Internationale Anmeldenummer: AT9500137
(87) Internationale Veröffentlichungsnummer: WO9600970

(56) Entgegenhaltungen:
- EP-A- 0 582 802
- DE-A- 3 536 488
- DE-U- 8 030 858

## Beschreibung

Die Erfindung bezieht sich auf eine Vorrichtung zum Herstellen einer Kabelverseilung mit wechselnder Schlagrichtung (SZ-Verseilung) aus Einzeldrähten gemäß dem Oberbegriff des Anspruches 1.

In der DE-A1-35 36 488 ist eine Einrichtung zum reversierenden Verseilen (SZ-Verseilung) zumindest eines Verseilementes eines Kabels um ein Zentralelement beschrieben, die mit einer mit wechselnder Drehrichtung angetriebenen Verseilscheibe und mit einer feststehenden Standscheibc und mehreren dazwischen angeordneten Speicherscheiben versehen ist. Über einen Getriebemotor und über einen Zahnriemen wird die Verseilscheibe abwechselnd links- und rechtsdrehend angetrieben. Die Verseilelemente werden zwischen den Führungsbohrungen der feststehenden Standscheibe und den entsprechenden Führungsbohrungen der Verseilscheibe durch die Speicherscheiben um das Zentralelement gewendelt, so daß sie das Zentralelement abwechselnd mit Rechts- und mit Linksdrall umschlingen. Beim Wechsel der Drallrichtungen sind sämtliche Speicherscheiben jeweils um ihren maximalen Drehwinkel gedreht. Der Antrieb der Speicherscheiben erfolgt über eine Reihe von Freiwinkelkupplungen, deren Kupplungshälften jeweils um einen bestimmten Freiwinkel frei verdrehbar sind bis sie drehmomentschlüssig eingreifen. Dadurch werden nacheinanderfolgende Speicherscheiben immer um den Freiwinkel verzögert bewegt.

Aus der EP-A-0 582 802 ist eine SZ-Verseilvorrichtung bekanntgeworden, bei der eine Verseilscheibe, eine Führungsscheibe und mehrere Speicherscheiben direkt auf einer drehelastischen Welle, verdrehsicher angeordnet sind, wobei die Verseilscheibe über einen Antrieb reversierend angetrieben ist. Die drehelastische Welle wird bei Drehung der Verseilscheibe tordiert und nimmt dadurch die Speicherelemente entsprechend mit. Sie kann etwa aus eng benachbarten fadenförmigen Strängen gebildet sein, die die Stabilität der drehelastischen Welle erhöht.

Die DE-U-80 30 858 offenbart eine SZ-Verseileinrichtung mit getrennt über jeweils zwei auf Zwischenwellen angeordneten Treibscheiben antreibbaren, rohrförmigen Verseilabschnitten, die unterschiedlichen Rohrdurchmesser aufweisen. Die Drehzahl der Rohrkörper nimmt in Fertigungsrichtung zu, sodaß die Verseilelemente den jeweiligen Rohrkörper nicht zu sehr einschnüren. Zwischen den Rohrkörpern sind zur exakten Verlegung der Verseilelemente jeweils Verseilscheiben vorgesehen, die Überschlagungen verhindern.

Bei bekannten derartigen Vorrichtungen sind die Verseilscheiben von den zugehörigen Treibscheiben über Getriebe mit entsprechend unterschiedlichen Übersetzungsverhältnissen angetrieben. Dabei ergibt sich jedoch der Nachteil, daß relativ große Massen in kurzer Zeit abgebremst und in der entgegengesetzten Richtung wieder beschleunigt werden müssen. Dies macht sich insbesondere bei jenen Verseilscheiben nachteilig bemerkbar, deren Verdrehwinkel groß ist.

Ziel der Erfindung ist es diese Nachteile zu vermeiden und eine Vorrichtung der eingangs erwähnten Art vorzuschlagen, bei der nur relativ kleine Massen umgesteuert werden müssen.

Erfindungsgemäß wird dies durch die kennzeichnenden Merkmale des Anspruches 1 erreicht.

Durch diese Maßnahmen wird erreicht, daß zumindest für den Teil der über die drehelastische Welle miteinander verbundenen Treibscheiben auf ein gesondertes Übersetzungsgetriebe verzichtet werden kann, weil die drehelastische Welle als solches wirkt. Die für ein ordnungsgemäßes Verseilen erforderlichen, gegen die feststehende Führung kleiner werdenden Verdrehwinkel ergeben sich durch die gegen das festgelegte Ende der drehelastischen Welle geringer werdende Verdrehung derselben.

Bei Verseilmaschinen, bei welchen hohe Verseilkräfte für das zu verseilende Gut erforderlich sind, kennzeichnet sich eine bevorzugte Ausführungsform der Erfindung durch die Merkmale des Anspruchs 2.

Durch die Merkmale des Anspruchs 3 kann die drehelastische Wirkung überhaupt erzielt oder verbessert werden.

Durch die Merkmale des Anspruchs 4 ergibt sich eine in konstruktiver Hinsicht sehr einfache Lösung.

Wird die Erfindung gemäß den Merkmalen des Anspruches 5 weitergebildet, so erreicht man eine über die Länge der Torsionsfeder bzw. des Torsionsstabes unterschiedliche Härte der Feder bzw. des Stabes, wodurch bei hohen Beschleunigungen der drehelastischen Welle deren Masseträgheit kompensiert werden kann.

Bei einer Ausbildung einer erfindungsgemäßen Vorrichtung gemäß dem Anspruch 6 bewirkt die Auslenkung und die dadurch verursachte Dehnung des faden- bzw.- bandförmigen Elementes eine entsprechende Rückstellkraft, sodaß sich eine der Wirkung einer Torsionsfeder ähnliche Wirkung ergibt, ohne daß das faden- bzw. bandförmige Element selbst in nennenswertem Ausmaß auf Torsion beansprucht wird. Durch die Anordnung der das faden- bzw. bandförmige Element aufnehmenden Bohrungen in von der festen Führung zum Motor hin größer werdenden Abständen von der Drehachse der Treibscheiben ergeben sich vom motornahen Bereich zum der festen Führung nahen Bereich abnehmende Verdrehwinkel der Verseilscheiben.

Durch die Merkmale des Anspruches 7 ergibt sich der Vorteil, daß eine Überlastung des Seiles sicher vermieden werden kann.

Die Erfindung wird nun anhand der Zeichnung näher erläutert. Dabei zeigen:
Fig. 1 und 2 schematisch zwei verschiedene Ausführungsformen erfindungsgemäßer Vorrichtungen,
Fig. 3 schematisch einen Schnitt durch eine erfindungsgemäße Vorrichtung und
Fig. 4 und 5 jeweils weitere Ausführungsformen der Erfindung.

Bei den Ausführungsformen nach den Fig. 1 und 2 ist eine feste Führung 1 vorgesehen, die mit konzentrisch zu einer Mittelachse angeordneten Bohrungen zur Aufnahme von Einzeldrähten 2 versehen ist.

In im wesentlichen gleichen Abständen sind in Zugrichtung der Einzeldrähtc 2 gesehen, welche durch Pfeile 3 angedeutet ist, Speicherscheiben 4 der festen Führung 1 nachgeordnet, die ebenfalls mit konzentrisch zu der Drehachse der Speicherscheiben 4 angeordneten Bohrungen zur Aufnahme der Einzeldrähte 2 versehen sind. Dabei sind die Speicherscheiben 4 und eine Verseilscheibe 6 in wechselnden Richtungen antreibbar.

Nach der Verseilscheibe 6 ist eine Seilführung 5 vorgesehen, durch die hindurch das Seil abgezogen wird.

Der Antrieb der Speicherscheiben 4 und der Verseilscheibe 6 erfolgt jeweils über ein Übertragungsglied 9, z.B. einen Riemen durch die Treibscheiben 7, die mit einem Motor 8 gekoppelt sind.

Dabei ist als Koppelelement bei beiden Ausführungsformen eine Torsionsfeder 15 vorgesehen, die bei der Ausführungsform nach der Fig. 1 im Bereich einer festen Führung 1' an einem Gestellteil fixiert ist.

Bei der Ausführungsform nach der Fig. 2 ist die Torsionsfeder 15 lediglich für einen Teil der Treibscheiben 7 vorgesehen, nämlich mit den beiden dem Motor 8 am nächsten liegenden Treibscheiben verbunden.

Die Treibscheiben 7 sind in beiden Ausführungsformen über den Riemen 9 mit den Speicherscheiben 4 bzw. mit der Verseilscheibe 6 gekuppelt. Dabei kann bei allen mit der Torsionsfeder 15 gekoppelten Treibscheiben 7 mit den zugehörigen Speicherscheiben 4 bzw. Verseilscheibe 6 eine gleiche Übersetzung vorgesehen sein.

Bei der Ausführungsform nach der Fig. 2 sind die beiden, der festen Führung 1 nächsten Treibscheiben 7 über eine starre Welle 10 miteinander verbunden, die ihrerseits bei 16 mit der Torsionsfeder 15 gekoppelt ist. Für diese Treibscheiben sind aber gegenüber der Übersetzung der dem Motor 8 näheren beiden Treibscheiben 7 zu den zugeordneten Speicherscheiben 4 unterschiedliche Übersetzungen zu den ihnen zugeordneten Speicherscheiben 4 vorgesehen.

An dem von der Kupplung 16 abgewandten, drehbar gelagerten Ende der starren Welle 10 ist ein Anschlag 17 für den Verdrehwinkel der dort angeordneten Speicherscheibe 4 vorgesehen, dessen Positionen so angelegt sind, daß sich diese Speicherscheibe 4 in beiden SZ-Richtungen um den ihr entsprechenden Drehwinkel verdrehen kann.

Die Differenz der Verdrehwinkel der der festen Führung 1 nächsten von der Feder noch bzw. bereits von der Feder angetriebenen Speicherscheibe 4 und der Verseilscheibe 6 muß gleich oder größer sein, als der Verdrehwinkel, den die Verseilscheibe 6 zur Beschleunigung benötigt. Das hat den Vorteil, daß der Motor sehr schnell auf seine Nenndrehzahl gebracht werden kann, und der Wendebereich von links auf rechts bzw. umgekehrt am verseilten Gut kurz gehalten werden kann.

Aus der Fig. 3 ist zu ersehen, daß der Motor 8 bzw. dessen Welle 11 drehfest mit der Treibscheibe 7 verbunden ist, die ihrerseits ebenfalls drehfest mit einer Torsionsfeder 15 verbunden ist. Die der dem Motor 8 nächstgelegene Speicherscheibe 4 zugeordnete Treibscheibe 7 ist ebenfalls mit der Torsionsfeder 15 drehfest verbunden, wobei die Torsionsfeder 15 in einer Halterung 1' fixiert ist, die an einem gestellfesten Teil 13 der Vorrichtung gehalten ist.

Bei der Ausführungsform nach der Fig. 4 ist die Torsionsfeder 15 durch einen Torsionsstab 13 ersetzt, wobei aber die Wirkung und Funktion die gleiche wie bei der Verwendung einer Torsionsfeder 9 ist.

Fig. 5 zeigt eine Ausführungsform, bei welcher die drehelastische Welle durch zumindest ein gespanntes, dehnbares faden- bzw. bandförmiges Element 18 gebildet ist, das durch exzentrisch angeordnete Bohrungen 19 der Treibscheiben 7 hindurchgeführt und an der dem Motor 8 nächsten Treibscheibe 7 festgelegt ist, wobei gegebenenfalls die Exzentrizität der vom fadenförmigen Element durchsetzten Bohrungen der Treibscheiben 7 in Richtung zum Motor 8 hin zunimmt. Vorzugsweise ist das Seil oder Band 18 über eine nicht dargestellte Feder festgelegt. Alternativ oder zusätzlich kann das Seil auch aus einem elastisch dehnbaren Material, wie z.B. Gummi, Kunststoff o.dgl. bestehen, und in Vorspannung gehalten sein.

## Patentansprüche

1. Vorrichtung zum Herstellen einer Kabelverseilung mit wechselnder Schlagrichtung (SZ-Verseilung) aus Einzeldrähten, bei der eine feststehende, mit Bohrungen zur Aufnahme der Einzeldrähte versehene Führung (1) und mehrere in Zugrichtung der Einzeldrähte im Abstand voneinander angeordnete, in wechselnden Richtungen antreibbare, ebenfalls mit Bohrungen zur Aufnahme der zu verseilenden Einzeldrähte versehene Speicherscheiben (4) und eine Verseilscheibe (6), die über Treibscheiben (7) und Übertragungsglieder (9) antreibbar sind, vorgesehen sind, wobei ein zumindest für einen Teil der Treibscheiben (7) gemeinsamer Antrieb (8) vorgesehen ist, **dadurch gekennzeichnet**, daß eine drehelastische Welle (13, 15, 18) beliebigen Querschnitts vorgesehen ist, welche an einem Ende mit dem Antrieb (8) drehfest verbunden ist und an ihrem anderen Ende feststehend festgelegt ist, und daß die drehelastische Welle (13, 15, 18) mit zumindest einem Teil der Treibscheiben (7) drehfest verbunden ist.

2. Vorrichtung nach Anspruch 1, **dadurch gekennzeichnet**, daß zumindest zwei benachbarte Treibscheiben (7) über eine starre Welle (10) miteinander verbunden sind, und daß diese zumindest zwei benachbarten Treibscheiben (7) mit den ihnen zugeordneten Speicherscheiben (4) unterschiedliche Übersetzungen aufweisen.

3. Vorrichtung nach Anspruch 1 oder 2, **dadurch gekennzeichnet**, daß die drehelastische Welle (15) unter Zugspannung gehalten ist.

4. Vorrichtung nach Anspruch 1, 2 oder 3, **dadurch gekennzeichnet**, daß die drehelastische Welle als eine Torsionsfeder (15) oder ein Torsionsstab (13) ausgebildet ist, die oder der drehfest mit den Treibscheiben (7) verbunden ist.

5. Vorrichtung nach Anspruch 4, **dadurch gekennzeichnet**, daß die Federkonstante der Torsionsfeder (15) oder des Torsionsstabes (13) in Richtung zum Antrieb (8) hin zunimmt.

6. Vorrichtung nach Anspruch 1, 2 oder 3, **dadurch gekennzeichnet**, daß die drehelastische Welle durch zumindest ein gespanntes, dehnbares faden- oder bandförmiges Element (1 8) gebildet ist, das durch exzentrisch angeordnete Bohrungen (19) der Treibscheiben (7) hindurchgeführt und an der dem Motor (8) nächsten Treibscheibe (7) festgelegt ist, wobei gegebenenfalls die Exzentrizität der vom faden- oder bandförmigen Element (18) durchsetzten Bohrungen der Treibscheiben (7) in Richtung zum Motor (8) hin zunimmt.

7. Vorrichtung nach Anspruch 6, **dadurch gekennzeichnet**, daß die drehelastische Welle durch ein über eine Feder festgelegtes Seil oder Band gebildet ist.

## Claims

1. Apparatus for stranding a cable with alternate directions of lay (SZ stranding) from individual wires, in the case of which there are provided a fixed guide (1), which is provided with bores for receiving the individual wires, and a plurality of storage discs (4), which are spaced apart from one another in the drawing direction of the individual wires, can be driven in alternate directions and are likewise provided with bores for receiving the individual wires which are to be stranded, and a stranding disc (6), it being possible for said discs to be driven via driving discs (7) and transmission elements (9), it being the case that a drive (8) which is common to at least some of the driving discs (7) is provided, characterized in that there is provided a rotationally elastic shaft (13, 15, 18) of any desired cross section which, at one end, is connected in a rotationally fixed manner to the drive (8) and, at its other end, is secured in a fixed manner, and in that the rotationally elastic shaft (13, 15, 18) is connected in a rotationally fixed manner to at least some of the driving discs (7).

2. Apparatus according to Claim 1, characterized in that at least two adjacent driving discs (7) are connected to one another via a rigid shaft (10), and in that these at least two adjacent driving discs (7), with the storage discs (4) assigned to them, have different transmission ratios.

3. Apparatus according to Claim 1 or 2, characterized in that the rotationally elastic shaft (15) is retained under tensile stressing.

4. Apparatus according to Claim 1, 2 or 3, characterized in that the rotationally elastic shaft is designed as a torsion spring (15) or a torsion bar (13), which is connected in a rotationally fixed manner to the driving discs (7).

5. Apparatus according to Claim 4, characterized in that the spring constant of the torsion spring (15) or of the torsion bar (13) increases in the direction of the drive (8).

6. Apparatus according to Claim 1, 2 or 3, characterized in that the rotationally elastic shaft is formed by at least one taut expansible filament-like or band-like element (18) which is routed through eccentrically arranged bores (19) of the driving discs (7) and is secured on the driving disc (7) nearest the motor (8), it being the case that, if appropriate, the eccentricity of the bores of the driving discs (7) through which the filament-like or band-like element (18) passes increases in the direction of the motor (8).

7. Apparatus according to Claim 6, characterized in that the rotationally elastic shaft is formed by a band or cable secured via a spring.

## Revendications

1. Dispositif pour réaliser un assemblage de câble avec un sens de pas alternant (câblage de type SZ) à partir de fils individuels, pour lequel un guidage fixe (1), comportant des perçages destinés à recevoir les fils individuels, et plusieurs disques accumulateurs (4) disposés à distance les uns des autres dans la direction de la traction des fils individuels, pouvant être entraînés dans des sens de rotation alternants, comportant également des perçages pour recevoir les fils individuels à assembler, et un disque d'assemblage (6), qui peuvent être entraînés par l'intermédiaire de disques moteurs (7) et d'organes de transmission (9) sont prévus, et il est prévu un entraînement (8) commun au moins pour une partie des disques moteurs (7), caractérisé par le fait qu'un arbre (13, 15, 18), présentant une élasticité en rotation et ayant une section transversale quelconque, est prévu, arbre qui, à une extrémité, est relié, de façon assujettie en rotation à l'entraînement (8) et qui est fixé de façon stationnaire à son autre extrémité, et que l'arbre (13, 15, 18) présentant une élasticité en torsion est relié de façon assujettie en rotation à au moins une partie des disques moteurs (7).

2. Dispositif selon la revendication 1, caractérisé par le fait qu'au moins deux disques moteurs (7) voisins sont reliés ensemble par l'intermédiaire d'un arbre rigide (10), et que ces au moins deux disques moteurs (7) voisins présentent des rapports de transmission différents avec les disques de stockage (7) qui leur sont associés.

3. Dispositif selon la revendication 1 ou 2, caractérisé par le fait que l'arbre (15) présentant une élasticité en torsion est maintenu sous une contrainte de traction.

4. Dispositif selon la revendication 1, 2 ou 3, caractérisé par le fait que l'arbre présentant une élasticité en torsion est réalisé sous la forme d'un ressort de torsion (15) ou d'une barre de torsion (13), qui est relié de façon assujettie en rotation aux disques moteurs (7).

5. Dispositif selon la revendication 4, caractérisé par le fait que la constante d'élasticité du ressort de torsion (15) ou de la barre de torsion (13) va en augmentant en allant dans la direction de l'entraînement (8).

6. Dispositif selon la revendication 1, 2 ou 3, caractérisé par le fait que l'arbre présentant une élasticité en torsion est constitué par au moins un élément (18) tendu, sous forme de filament ou de bande extensible, qui est passé à travers des perçages (19), disposés excentriquement, des disques moteurs (7) et est fixé aux disque moteur (7) le plus voisin du moteur (8), où le cas échéant l'excentricité des perçages, traversés par l'élément (18) en forme de filament ou de bande, des disques moteurs (7) va en augmentant en allant en direction du moteur (8).

7. Dispositif selon la revendication 6, caractérisé par le fait que l'arbre représentant une élasticité en torsion est constitué par un câble ou une bande, fixé(e) par l'intermédiaire d'un ressort.
